# EUROPÄISCHE PATENTSCHRIFT

(11) **EP 0 103 046 B1**
(45) Veröffentlichungstag und Bekanntmachung des Hinweises auf die Patenterteilung: **30.07.1986**
(21) Anmeldenummer: 82108502.4
(22) Anmeldetag: 15.09.1982
(51) Int. Cl.: E03D 1/14, E03D 5/02

(54) **Spülkasten-Ablaufventil (normal)**
Flush valve for a flush cistern
Soupape d'évacuation d'un réservoir de chasse

(43) Veröffentlichungstag der Anmeldung: 21.03.1984
(73) Patentinhaber: Rost GmbH & Co. KG, D-32439 Porta Westfalica (DE)
(72) Erfinder: Strangfeld, Reiner, Dipl.-Ing., D-3062 Bückeburg (DE)
(74) Vertreter: Grünecker, Kinkeldey, Stockmair & Schwanhäusser Anwaltssozietät

## Beschreibung

Die Erfindung betrifft ein Spülkasten-Ablaufventil mit einem Ventilstück, das durch die Auslösebetätigung einer zugeordneten Betätigungseinrichtung in die Offenstellung überführbar ist, sich 'in dieser bis zum Abschluß des Spülvorganges hält und dann in die Schließstellung fällt, wobei durch eine Unterbrechungsbetätigung der Betätigungseinrichtung das Ventilstück vorzeitig in die Schließstellung zurückbewegbar ist.

Bei den bislang bekannten Ablaufventilen dieser Art kann der Spülvorgang vorzeitig dadurch unterbrochen werden, daß das Bedienungselement in zur Auslösebewegung umgekehrter Richtung betätigt wird. Der Aufbau ist zwar einfach, wenn aber das Bedienungselement nicht als Wipptaste ausgebildet ist, muß es in umgekehrter Richtung betätigt werden, und dieses ist wenig bedienungsfreundlich. Außerdem muß das Bedienungselement überhaupt über eine entsprechende Angriffsmöglichkeit verfügen. Dies ist aber für Spülkästen, bei denen die Betätigungstaste aus Design-Gründen z. B. oberflächenbündig in der Mitte des Deckels angeordnet ist, praktisch nicht gegeben.

Ein wesentlicher Nachteil der herkömmlich gegenläufigen Unterbrechungsbetätigung besteht auch darin, daß die üblichen Fernbetätigungen, die normalerweise nur über eine Wirkrichtung verfügen, nicht anzuwenden sind.

Aus der US-A-2 927 327 sowie DE-U-7 520 800 und DE-U-8 113 520 sind ferner Spülkasten-Ablaufventile bekannt, bei denen eine vorzeitige Unterbrechung des Spülvorganges durch einen zweiten, gesonderten Betätigungselementenzug verwirklicht wird. Man hat somit einen Betätigungselementenzug zum Auslösen des Spülganges sowie einen weiteren Betätigungselementenzug zum im Bedarfsfall vorzeitigen Beenden des Spülvorganges zur Verfügung. Diese Ausgestaltung ist ebenfalls wenig bedienungsfreundlich, bietet zu Verwechslungen Anlaß, läßt sich nicht sinnvoll mit den üblichen Fernbetätigungen kombinieren und hat darüberhinaus den Nachteil des baulichen Aufwandes des zweiten Betätigungselementenzuges im Spülkasten, wodurch sich auch die Störanfälligkeit der Armatur erhöht.

Der vorliegenden Erfindung liegt daher die Aufgabe zugrunde, ein Spülkasten-Ablaufventil der gattungsgemäßen Art zu schaffen, mit dem bei einfachem Aufbau der Spülvorgang durch eine zweite Betätigung des Bedienungselementes in derselben Richtung wie bei der Auslösebetätigung zu unterbrechen ist.

Die erfindungsgemäße Lösung ergibt sich aus dem kennzeichnenden Teil des Patentanspruches 1.

Die Wirkungsrichtung des Übertragungsmechanismus zwischen Bedienungselement und Ventilstück wird damit durch den jeweils bei einer Betätigung angetroffenen Zustand des Spülkastens automatisch vorgegeben. Ist der Spülkasten gefüllt, wird mit der Betätigung das Ablaufventil geöffnet (Auslösebetätigung). Eine zweite gleichgerichtete Betätigung während des Spülvorganges schließt dagegen das Ablaufventil vorzeitig (Unterbrechungsbetätigung).

Unterbleibt die Unterbrechungsbetätigung, schließt das Ablaufventil nach Abgabe der vollen Spülmenge selbsttätig. Der Füllvorgang setzt entsprechend später ein. In beiden Fällen aber löst eine weitere Betätigung, ggf. erst bei entsprechend hohem Wasserstand, erneut den Spülvorgang aus.

Ein derartiges Spülkasten-Ablaufventil ist sehr bedienungsfreundlich. Es läßt bezüglich des Designs des Bedienungselementes, beispielsweise der Drucktaste, alle Möglichkeiten offen, insbesondere auch eine oberflächenbündige und mittige Anordnung im Spülkastendeckel. Es können auch einfach aufgebaute Fernbetätigungen eingesetzt werden.

Weitere bevorzugte Ausgestaltungen eines derartigen Spülkasten-Ablaufventiles sind in den Unteransprüchen gekennzeichnet. Es sind dort Beispiele baulich einfacher Umsteuervorrichtungen aufgezeigt, die auf verschiedene, sich durch die Ventilöffnung und -schließung ergebende Zustandsänderungen im Spülkasten, ansprechen. Als Steuergrößen können zum Beispiel die Strömungsgeschwindigkeit des Spülwassers, die Höhe des Wasserspiegels, das Verhalten des Spülkasten-Füll-Ventils oder aber die jeweilige Stellung des Ablaufventils selbst dienen.

Schematisch dargestellte Ausführungsbeispiele von erfindungsgemäßen Spülkasten-Ablaufventilen werden nachstehend näher beschrieben.

Es zeigen
Figur 1 ein Spülkasten-Ablaufventil mit mechanischer Betätigungseinrichtung in Kombination mit unterschiedlichen Umsteuervorrichtungen,
Figur 2 die Darstellung einer mechanischen Schaltvorrichtung für einen Teil der in Figur 1 gezeigten Steuerglieder,
Figuren 3 und 4 eine mechanische Umsteuervorrichtung für ein Spülkasten-Ablaufventil nach Figur 1,
Figur 5 ein Spülkasten-Ablaufventil mit hydraulischer Betätigungseinrichtung,
Figur 6 eine hydraulische Umsteuervorrichtung für das Spülkasten-Ablaufventil nach Figur 5.

Figur 1 zeigt den gefüllten und spülbereiten Spülkasten 1. Die obere Drucktaste 2 ist über die-Stange 3 mit dem Schaltgehäuse 4 verbunden. Dies bewegt sich mit der Auslösebetätigung (oberer ausgefüllter Pfeil) relativ zum senkrechten Schaltarm 5 des Winkelhebels 6 und schwenkt ihn nach links. Der gabelartige Arm des Winkelhebels 6 öffnet dabei das angekoppelte Ventilstück 7 und der Spülvorgang setzt ein. Nicht dargestellte Vorrichtungen (Schwimmerkörper, Sperrklinken o. ä.) sorgen in üblicher Weise dafür, daß auch nach Rückhub der Drucktaste 2-also nach Abschluß der Auslösebetätigung - das Ventilstück 7 geöffnet bleibt.

Wird während des Spülvorganges erneut betätigt (Unterbrechungsbetätigung - oberer nicht ausgefüllter Pfeil), wiederholt sich die Relativbewegung des Schaltgehäuses 4 zum jetzt links stehenden Schaltarm 5. Jetzt aber wird er nach rechts geschwenkt, und das angekoppelte Ventilstück 7 schließt (unterer nicht ausgefüllter Pfeil).

Verantwortlich für die unterschiedlichen Wirkungsrichtungen des Schaltgehäuses 4 sind die Steuerglieder 8, 9 oder 10. Je nach Betriebszustand des Spülkastens nehmen sie unterschiedliche Stellungen ein und übertragen diese über die Koppelstange 11 auf ein im Schaltgehäuse 4 angeordnetes Schaltstück 41.

Das Steuerglied 8 reagiert auf den Spülstrom. Es ist als drehbar gelagerter Winkelhebel ausgebildet. Der Auftrieb der am waagerechten Arm angeordneten Schwimmerkammer 81 sorgt für die gezeichnete Ausgangsstellung. Dabei definiert der senkrechte Arm, der in die Koppelstange 11 eingreift, deren linke Stellung. Nach der Auslösebetätigung setzt die Strömung ein. Sie überwindet die Auftriebskraft der Schwimmerkammer 81 und schwenkt den Winkelhebel in Pfeilrichtung. Dabei wird die Koppelstange 11 in ihre rechte Stellung bewegt.

Das Steuerglied 9 reagiert auf den Wasserstand im Kasten. Auch dieses Element ist als drehbar gelagerter Winkelhebel ausgebildet, dessen senkrechter Arm auf die Koppelstange 11 wirkt. Am waagerechten Arm ist die Schwimmerkammer 91 angeordnet, deren Auftrieb für die dargestellte Ausgangsstellung sorgt. Nach der Auslösebetätigung sinkt der Wasserspiegel. Die Auftriebskraft fällt weg und das Gewicht der Wasserkammer 92 schwenkt das Steuerglied 9 in Pfeilrichtung, der die Koppelstange 11 folgt.

Das Steuerglied 10 reagiert auf den Ausfluß des Füllventiles 13. Im Ruhezustand sorgt die Druckfeder 101 für die linke Stellung des Kolbens 102 und damit der Koppelstange 11. Nach der Auslösebetätigung sinkt Wasserspiegel, und das Füllventil 13 öffnet. Die Drossel 132 der Fülleitung 131 sorgt für Druckaufbau in der Steuerleitung 103. Der Kolben 102 schiebt das Steuerglied 10 und mit ihm die Koppelstange 11 nach rechts.

Figur 2 zeigt in vergrößertem Maßstab das Schaltgehäuse 4'. In ihm ist das mit der Koppelstange 11 verbundene Schaltstück 41' waagerecht verschiebbar geführt. Die Ausgangsstellung des Schaltstückes 41' und des mit ihm zusammenwirkenden gabelartigen Schaltarms 5' ist in ausgezogenen Linien dargestellt. Mit der Auslösebetätigung (oberer Pfeil) wird die gestrichelt dargestellte Schaltstellung erreicht, und der Spülvorgang setzt ein.

Damit treten im Kasten die erwähnten Zustandsänderungen ein und eines der Steuerglieder 8, 9 oder 10 schiebt das Schaltstück 41' in seine rechte, punktiert gezeichnete Stellung. In diesem Zustand schwenkt eine erneute Betätigung den Schaltarm 5' von seiner gestrichelt gezeichneten Stellung in die Ausgangsstellung zurück, das heißt, der Spülvorgang wird unterbrochen. Unterbleibt diese Unterbrechungsbetätigung, schließt das Ventilstück 7 selbstätig. Der Kasten füllt erneut, und alle Elemente nehmen wieder ihre Ausgangsstellung ein.

Eine weitere sehr zweckmäßige Steuergröße für die Wirkungsrichtung des Schaltgehäuses 4 ist die Stellung des Ventilstückes 7. Diese mechanische Zustandsänderung kann direkt vom Schaltarm 5 auf das Schaltgehäuse 4 zurückgekoppelt werden, was in Figur 1 symbolisch durch die Pfeillinie dargestellt ist. Eine mögliche Ausführungsform ist in den Figuren 3 und 4 wiedergegeben.

Um die Darstellung zu verdeutlichen, sind abweichend von Figur 1 die stark ausgezogenen Steuerkonturen des symmetrischen Schaltgehäuses 4" ortsfest dargestellt. Die mit jeder Betätigung sich einstellende Relativbewegung wird daher auf der Zeichnung vom Lagerzapfen 51 des ebenfalls symmetrischen Schaltarmes 5" ausgeführt. Die ausgezogenen Linien in Figur 3 zeigen seine Ausgangsstellung. An den Enden sind jeweils über elastische Verbindungszonen 52 die Hebelarme 53 befestigt, die jeweils am unteren Ende den linken Steuerzapfen 54 und den rechten Steuerzapfen 55 tragen. Diese arbeiten mit den ortsfesten Steuerkanten 42 und deren Anlaufschrägen 43 zusammen. Der Mittelarm 56 trägt am unteren Ende den Steuerzapfen 57, der mit den ortsfesten Steuerkanten 44 und deren Anlaufschrägen 45 zusammenwirkt. Die die Steuerzapfen tragenden Arme sind jeweils senkrecht zur Zeichenebene elastisch, so daß die Anlaufschrägen keine Behinderung darstellen.

Bewegt sich bei einer Betätigung der Lagerzapfen 51 in Pfeilrichtung nach oben (entspricht der Relativbewegung zwischen Schaltgehäuse 4 und Schaltarm 5 in Figur 1), schwenkt der Schaltarm 5" um seine linke elastische Verbindungszone, da hier die Aufwärtsbewegung durch den hinter die Steuerkante 42 greifenden Steuerzapfen 54 behindert wird. Auf dem Weg zu der gestrichelt dargestellten Endlage gleitet der Steuerzapfen 57 des Mittelarmes 56 über die Anlaufschräge 45 der Steuerkante 44 und rastet hinter dieser ein.

Diese Endlage ist die in Figur 4 in ausgezogener Linie dargestellte Ausgangslage für den folgenden Rückhub der Betätigung (rückläufige Relativbewegung des Lagerzapfens 51 - s. Pfeil). Dabei gleitet der Steuerzapfen 57 hinter seiner Steuerkante 44 nach unten und verriegelt die Endstellung des Schaltarmes 5". Der linke Steuerzapfen 54 löst sich von seiner Steuerkante 42. und federt in seine ursprüngliche Relativstellung zum Steuerarm 5" zurück. In der. Endphase des Rückhubes gleitet der rechte Steuerzapfen 55 auf die Anlaufschräge 43, deren hochstehende linke Begrenzungskante die Verriegelung der Schwenkstellung übernimmt, bevor der Steuerzapfen 57 seine Steuerkante 44 verläßt. Die End-

stellung des Rückhubes ist gestrichelt dargestellt. Der rechte Steuerzapfen 55 ist hinter die Steuerkante 42 eingerastet.

Bei der geänderten Ausgangsstellung bewirkt ein erneuter Doppelhub - also eine Unterbrechungsbetätigung - wegen des symmetrischen Aufbaues der beschriebenen Schalteinrichtung den entgegengesetzten Bewegungsablauf. Damit wird der Schaltarm 5" in die ursprüngliche Position zurückgeschwenkt.

Die Steuerzapfen werden in unbetätigtem Zustand nicht durch die ortsfesten Steuerkonturen behindert. Der Schaltarm 5" kann daher auch ohne erneuten Doppelhub durch von außen angreifende geringfügige Kräfte, die lediglich die Reibung des Lagerzapfens 51 überwinden müssen, in seine ursprüngliche Ausgangsstellung zurückgeschwenkt werden. Dies ist durch die nicht ausgefüllten Pfeile in Figur 4 dargestellt. Insofern wird die Schließbewegung des am Schaltarm 5" angekoppelten Ventilstückes 7 nicht behindert, wenn der gesamte Kasteninhalt abgelaufen ist.

Die bisher geschilderten Funktionsprinzipien sind nicht auf eine mechanische Betätigungseinrichtung beschränkt. Als Beispiel für die generelle Anwendbarkeit ist in Figur 5 ein hydraulisch betätigtes Ablaufventil dargestellt. Mit der Auslösebetätigung (oberer ausgefüllter Pfeil) wird das Betätigungsventil 14 geöffnet. Der vor dem Füllventil 13 anstehende Leitungsdruck gelangt über die Steuerleitung 15 und das Schaitventi) 16 unter den Kolben 71, und das angekoppelte Ventilstück 7 öffnet. Alternativ kann jedes der in Figur 1 dargestellten Steuerglieder über die Koppelstange 11 das Schaltventil 16 nach rechts verschieben. Eine Unterbrechungsbetätigung während des Spülvorganges (oberer nicht ausgefüllter Pfeil) wird dann den Kolben 71 von oben mit Druck beaufschlagen, und das Ventilstück 7 schließt (unterer nicht ausgefüllter Pfeil).

Die Pfeillinie deutet die weitere Möglichkeit an, die Wirkungsrichtung des Schaltventiles 16 direkt durch die Stellung des Ventilstückes 7 vorzugeben. Ein Ausführungsbeispiel ist in Figur 6 wiedergegeben.

Die vom nicht dargestellten Betätigungsventil 14 abgehende Steuerleitung 15 führt sowohl zum Schaltventil 16' als auch zum Vorsteuerventil 17. Dies ist mit dem Ventilstück 7 gekoppelt.

Mit der Auslösebetätigung läuft der Druckimpuls über das Vorsteuerventil 17 auf die rechte Stirnseite des Schaltventiles 16' und schiebt dies nach links. Diese Stellung ist selbsthaltend, also unabhängig von der weiteren Bewegung des Vorsteuerventiles 17.

Der auf die Unterseite des Kolbens 72 wirkende Druck wird daher in der Öffnungsphase des Ablaufventiles nicht unterbrochen.

Nach der Auslösebetätigung wird das Schaltventil 16 durch Federkraft wieder in seine neutrale Mittelstellung zurückbewegt.

Mit der Unterbrechungsbetätigung schaltet der Druckimpuls wegen der geänderten Stellung des Vorsteuerventiles 17 das Schaltventil 16' selbsthaltend nach rechts, und der Kolben 72 bewegt das Ventilstück 7 in Schließrichtung. Damit wird wieder der Ausgangszustand erreicht. Dies ist auch ohne Unterbrechungsbetätigung der Fall, wenn nach Ablauf der Spülmenge das Ventilstück 7 selbsttätig schließt. Hierzu ist das Vorsteuerventil 17 soweit reibungsfrei zu halten, daß diese Bewegung nicht behindert wird.

Es liegt auf der Hand, daß die dargestellten Ausführungsbeispiele nur einen Bruchteil der Möglichkeiten wiedergeben, den Grundgedanken der Erfindung zu realisieren.

## Patentansprüche

1. Spülkasten-Ablaufventil mit einem Ventilstück (7), das durch die Auslösebetätigung einer zugeordneten Betätigungseinrichtung (2, 3, 6, 14; 15) in die Offenstellung überführbar ist, sich in dieser bis zum Abschluß des Spülvorganges hält und dann in die Schließstellung fällt, wobei durch eine Unterbrechungsbetätigung der Betätigungseinrichtung (2, 3, 6, 14, 15) das Ventilstück (7) vorzeitig in die Schließstellung zurückbewegbar ist, dadurch gekennzeichnet, daß die Betätigungseinrichtung (2, 3, 6, 14, 15) eine durch die mit der Auslösebetätigung verbundene Zustandsänderung im Spülkasten (1) in ihrer Wirkrichtung umkehrbare und durch die aus der Unterbrechungsbetätigung und der normalen Schließung resultierende weitere Zustandsänderung im Spülkasten (1) wieder rückschaltbare Umsteuervorrichtung (4, 4', 4", 5, 5', 5", 8, 9, 10, 16, 16', 17, 41, 41') aufweist.

2. Spülkasten-Ablaufventil nach Anspruch 1, dadurch gekennzeichnet, daß die Umsteuervorrichtung ein auf den sich nach der Auslösebetätigung einstellenden Spülstrom ansprechendes Steuerglied (8) aufweist.

3. Spülkasten-Ablaufventil nach Anspruch 1, dadurch gekennzeichnet, daß die Umsteuervorrichtung ein auf das Absinken des Wasserspiegels im Spülkasten ansprechendes Steuerglied (9) aufweist.

4. Spülkästen-Ablaufventil nach Anspruch 2 oder 3, dadurch gekennzeichnet, daß die Steuerglieder (8, 9) schwenkbar gelagerte Winkelhebel sind, deren einer Winkelarm eine bei erneuter Spülkastenfüllung rückschaltende Schwimmerkammer (81, 91) trägt.

5. Spülkasten-Ablaufventil nach Anspruch 3 und 4, dadurch gekennzeichnet, daß der eine Winkelarm des Steuergliedes (9) oberseitig eine Wasserkammer (92) aufweist.

6. Spülkasten-Ablaufventil nach Anspruch 1, dadurch gekennzeichnet, daß die Umsteuervorrichtung ein Steuerglied (10) aufweist, das bei. Absinken des Wasserspiegels durch das Füllventil (13) gegen die Kraft einer. Rückstellfeder bewegbar ist.

7. Spülkasten-Ablaufventil nach einem oder mehreren der vorhergehenden Ansprüche, dadurch gekennzeichnet, daß mit den Steuergliedern (8, 9, 10) ein Schaltstück (41, 41') eines der Betätigungseinrichtung zugeordneten Schaltgehäuses (4, 4') bewegungsgekoppelt ist, wobei das Schaltstück (41, 41') je nach Schaltstellung den mit dem Ventilstück (7) gekoppelten Schaltarm (5, 5') in der einen oder anderen Wirkrichtung beaufschlagt.

8. Spülkasten-Ablaufventil nach Anspruch 7, dadurch gekennzeichnet, daß das Schaltstück (41') quer verschieblich im Schaltgehäuse (4') geführt ist und je nach Schaltstellung mit dem einen oder anderen Ende eines gabelartig ausgebildeten Schaltarmes (5') zusammenwirkt.

9. Spülkasten-Ablaufventil nach Anspruch 1, dadurch gekennzeichnet, daß die Wirkungsrichtung der Schaltvorrichtung (4, 5) durch die Stellung des Ventilstückes (7) und damit des mit ihm gekoppelten Schaltarmes (5) definiert ist und dieser darauf ausgelegt ist, in unbetätigtem Zustand den Ventilstückbewegungen zu folgen.

10. Spülkasten-Ablaufventil nach Anspruch 9, dadurch gekennzeichnet, daß der Schaltarm 5" drehbar auf einem ortsfesten Lagerzapfen (51) gelagert ist, an seinen beiden Enden Hebelarme (53) über elastische Verbindungszonen (52) angeordnet sind und in seinem mittleren Bereich ein weiterer Hebelarm (56) elastisch angeordnet ist, wobei an den freien Enden der Hebelarme (53, 56) Steuerzapfen (54, 55, 57) vorgesehen sind, denen mit Anlaufschrägen (43, 45) versehene Steuerkanten (42, 44) des Schaltgehäuses (4") zugeordnet sind, mit denen sie zeitweilig während der durch das Schaltgehäuse (4") eingeführten Relativbewegung unter zeitweiliger elastischer Verformung der jeweils betroffenen Hebelarme (53, 56) verriegelnd in Eingriff bringbar sind.

11. Spülkasten-Ablaufventil nach Anspruch 1, gekennzeichnet durch eine hydraulische Betätigungseinrichtung (14, 15, 71) mit einem Schaltventil (16, 16'), dessen Stellung die Auf- oder Abbewegung des Kolbens (71) und damit des Ventilstückes (7) vorgibt.

12. Spülkasten-Ablaufventil nach Anspruch 11 und einem oder mehreren der Ansprüche 2-6, dadurch gekennzeichnet, daß das Schaltventil (16) mit einem der Steuerglieder (8, 9, 10) zusammenwirkt.

13. Spülkasten-Ablaufventil nach Anspruch 11, dadurch gekennzeichnet, daß die Wirkungsrichtung des als Dreistellungsventil ausgebildeten Schaltventils (16'), dessen in unbetätigtem Zustand neutrale Mittellage durch Rückstellfedern vorgegeben ist, durch ein mit dem Ventilstück (7) gekoppeltes Vorsteuerventil (17) vorgegeben wird, das in unbetätigtem Zustand den Bewegungen des Ventilstückes folgen kann.

## Claims

1. A flushing tank discharge valve comprising a valve member (7) which can be moved into the open position by the release actuation of an associated actuating means (2, 3, 6,14,15), which remains in the open position until the flushing process is concluded and which then falls into the closed position, wherein the valve member (7) can be prematurely moved back into the closed position by interrupt actuation of the actuating means (2, 3, 6, 14, 15), characterised in that the actuating means (2, 3, 6, 14, 15) has a change-over control means (4, 4', 4", 5, 5', 5", 8, 9, 10, 16, 16', 17, 41, 41') which can be reversed in its operative direction by the change in condition in the flushing tank (1), which is linked to the release actuation, and which can be switched back again by the change in condition in the flushing tank (1), which results from the interrupt actuation and the normal closure movement.

2. A flushing tank discharge valve according to claim 1 characterised in that the change-over control means has a control member (8) responsive to the flushing flow which is produced after release actuation.

3. A flushing tank discharge valve according to claim 1 characterised in that the change-over control means has a control member (9) responsive to the fall in the level of water in the flushing tank.

4. A flushing tank discharge valve according to claim 2 or claim 3 characterised in that the control members (8, 9) are pivotally mounted angle levers whose one angle arm carries a float chamber (81, 91) which changes back when the flushing tank is refilled.

5. A flushing tank discharge valve according to claim 3 and claim 4 characterised in that the one angle arm of the control member (9) has a water chamber (92) on its top side.

6. A flushing tank discharge valve according to claim 1 characterised in that the change-over control means has a control member (10) which is movable against the force of a return spring upon a drop in the water level by means of the filling valve (13).

7. A flushing tank discharge valve according to one or more of the preceding claims characterised in that a shift member (41, 41') of a shift housing (4, 4') associated with the actuating means is coupled for movement therewith to the control members (8, 9, 10), wherein the shift member (41, 41'), depending on the respective shift position, actuates the shift arm (5, 5') coupled to the valve member (7) in one operative direction or the other.

8. A flushing tank discharge valve according to claim 7 characterised in that the shift member (41') is guided transversely displaceably in the shift housing (4') and depending on the respective shift position co-operates with one end or the other of a shift arm (5') which is of a fork-like' configuration.

9. A flushing tank discharge valve according to claim 1 characterised in that the operative direc" tion of the shift means (4, 5) is defined by the position of the valve member (7) .and there-with the shift arm (5) coupled thereto, and same is designed to follow the movements of the valve member, in the unactuated condition.

10. A flushing tank discharge valve according to claim 9 characterised in that the shift arm (5') is mounted rotatably on a stationary mounting journal (51), lever arms (53) are arranged at its two ends by way of resilient connecting regions (52), and a further lever arm (56) is resiliently disposed in its middle region, wherein control pins (54, 55, 57) are provided at the free ends of the lever arms (53, 56) and associated therewith are control edges (42, 44) of the shift housing (4"), which are provided with inclined run-on surfaces (43, 45) and with which they can be periodically brought into locking engagement during the relative movement produced by the shift housing (4"), with periodic resilient deformation of the respectively affected lever arms (53, 56).

11. A flushing tank discharge valve according to claim 1 characterised by a hydraulic actuating means (14, 15, 71) with a shift valve (16, 16') whose position predetermines the upward or downward movement of the piston (71) and there- with the valve member (7).

12. A flushing tank discharge valve according to claim 11 and one or more of claims 2 to 6 characterised in that the shift valve (16) co-operates with one of the control members (8, 9, 10).

13. A flushing tank discharge valve according to claim 11 characterised in that the operative direction of the shift valve (16') which is in the form of a three-position valve and whose middle position, which is neutral in the unactuated condition, is predetermined by return springs, is predetermined by a pilot control valve (17) which is coupled to the valve member (7) and which in the unactuated condition can follow the movements of the valve member.

## Revendications

1. Valve d'évacuation d'un réservoir de chasse d'eau, avec un obturateur (7) qui peut être amené en position ouverte par une commande de déclenchement d'un dispositif d'actionnement correspondant (2, 3, 6, 14, 15), qui se maintient à cette position jusqu'à la fin du processus de rinçage puis qui tombe en position fermée, l'obturateur (7) pouvant être ramené prématurément en position fermée par une commande d'interruption du dispositif d'actionnement (2, 3, 6, 14, 15), caractérisée en ce que le dispositif d'actionnement (2, 3, 6, 14, 15) présente un dispositif d'inversion (4, 4', 4", 5, 5', 5", 8, 9, 10, 16, 16', 17, 41, 41') dont le sens d'action peut être inversé par la modification d'état dans le réservoir de chasse d'eau (1) qui est liée à la commande de déclenchement, et qui peut être commuté à la position initiale par la nouvelle modification d'état dans le réservoir de chasse d'eau (1) qui résulte de la commande d'interruption et de la fermeture normale.

2. Valve d'évacuation d'un réservoir de chasse d'eau selon la revendication 1, caractérisée en ce que le dispositif d'inversion présente un organe de manoeuvre (8) réagissant au flux de rinçage qui s'écoule à la suite de la commande de déclenchement.

3. Valve d'évacuation d'un réservoir de chasse d'eau selon la revendication 1, caractérisée en ce que le dispositif d'inversion présente un organe de manoeuvre (9) réagissant à l'abaissement du niveau d'eau dans le réservoir de chasse d'eau.

4. Valve d'évacuation d'un réservoir de chasse d'eau selon la revendication 2 ou 3, caractérisée en ce que les organes de manoeuvre (8, 9) sont des leviers coudés montés pivotants dont un des bras de levier porte une chambre de flotteur (81, 91) assurant une commutation à la position initiale lors d'un nouveau remplissage du réservoir de chasse d'eau.

5. Valve d'évacuation d'un réservoir de chasse d'eau selon la revendication 3 ou 4, caractérisée en ce qu'un des bras de levier de l'organe de manoeuvre (9) présente sur le dessus une chambre d'eau (92).

6. Valve d'évacuation d'un réservoir de chasse d'eau selon la revendication 1, caractérisée en ce que le dispositif d'inversion présente un organe de manoeuvre (10) qui, lors de l'abaissement du niveau d'eau, peut être déplacé par la valve de remplissage (13) à l'encontre de la force d'un ressort de rappel.

7. Valve d'évacuation d'un réservoir de chasse d'eau selon une ou plusieurs des revendications précédentes, caractérisée en ce qu'un élément de commutation (41, 41') d'un boîtier de commutation (4, 4') affecté au dispositif d'actionnement est accouplé dans son déplacement aux organes de manoeuvre (8, 9, 10), l'élément de commutation (41, 41') sollicitant, selon la position de commutation, dans l'un ou l'autre sens d'action le bras de commutation (5, 5') accouplé à l'obturateur (7).

8. Valve d'évacuation d'un réservoir de chasse d'eau selon la revendication 7, caractérisée en ce que l'élément de commutation (41') est guidé en coulissement transversal dans le boîtier de commutation (4') et, selon la position de commutation, coopère avec l'une ou l'autre extrémité d'un bras de commutation (5') en forme de fourche.

9. Valve d'évacuation d'un réservoir de chasse d'eau selon la revendication 1, caractérisée en ce que le sens d'action du dispositif de commutation (4, 5) est défini par la position de l'obturateur (7) et par suite du bras de commutation (5) accouplé à ce dernier, et en ce que le bras de commutation (5) est conçu de manière à suivre à l'état non actionné les mouvements de l'obturateur.

10. Valve d'évacuation d'un réservoir de chasse d'eau selon la revendication 9, caractérisée en ce que le bras de commutation (5") est monté rotatif sur un pivot fixe, (51), en ce que des. bras de levier (53) sont disposés à ses deux extrémités par l'intermédiaire de zones d'assemblage (52) élastiques et en ce qu'un autre bras de levier (56) est disposé élastiquement dans sa région médiane, des tétons de commande (54, 55, 57) étant prévus aux extrémités libres des bras de levier (53, 56), tétons auxquels correspondent des arêtes de commande (42, 44) munies de rampes d'attaque (43, 45) du boîtier de commutation (4"), avec lesquelles les tétons de commande peuvent être amenés temporairement en engagement de verrouillage au cours du mouvement relatif introduit par le boîtier de commutation (4"), les bras de levier (53, 56) concernés subissant alors une déformation élastique temporaire.

11. Valve d'évacuation d'un réservoir de chasse d'eau selon la revendication 1, caractérisée en ce qu'il est prévu un dispositif d'actionnement hydraulique (14, 15, 71) avec une valve de commutation (16, 16') dont la position détermine le mouvement d'abaissement ou de levage du piston (71) et par suite de l'obturateur (7).

12. Valve d'évacuation d'un réservoir de chasse d'eau selon la revendication 11 et une ou plusieurs des revendications 2 à 6, caractérisée en ce que la valve de commutation (16) coopère avec un des organes de manoeuvre (8, 9, 10).

13. Valve d'évacuation d'un réservoir de chasse d'eau selon la revendication 11, caractérisée en ce que le sens d'action de la valve de commutation (16) conçue comme distributeur à trois positions, dont la position médiane neutre à l'état non actionné est déterminée par des ressorts de rappel, est déterminé par un distributeur pilote (17) accouplé à l'obturateur (7), qui peut suivre à l'état non actionné les mouvements de l'obturateur.
